# EUROPÄISCHE PATENTSCHRIFT

(11) **EP 1 183 118 B1**
(45) Veröffentlichungstag und Bekanntmachung des Hinweises auf die Patenterteilung: **02.01.2003**
(21) Anmeldenummer: 00942018.3
(22) Anmeldetag: 07.06.2000
(51) Int. Cl.: B22D 11/16

(54) **AUTOMATISIERUNG EINER HOCHGESCHWINDIGKEITS-STRANGGIESSANLAGE**
AUTOMATION OF A HIGH-SPEED CONTINUOUS CASTING PLANT
AUTOMATISATION D'UNE INSTALLATION DE COULEE CONTINUE GRANDE VITESSE

(30) Priorität: 07.06.1999 DE 19925713
(43) Veröffentlichungstag der Anmeldung: 06.03.2002
(73) Patentinhaber: SMS SCHLOEMANN-SIEMAG AKTIENGESELLSCHAFT, 40237 Düsseldorf (DE)
(72) Erfinder: PLESCHIUTSCHNIGG, Fritz-Peter, D-47269 Duisburg (DE); FELDHAUS, Stephan, D-40237 Düsseldorf (DE); PARSCHAT, Lothar, D-40885 Ratingen (DE); VONDERBANK, Michael, D-46509 Xanten (DE); ULKE, Thomas, D-45665 Recklinghausen (DE); KOWALEWSKI, Robert Victor, Hennly's Gwent Cwmmbran (GB); HEIDEMANN, Rolf-Peter, 09526 Olbernhau (DE)
(74) Vertreter: Valentin, Ekkehard, Dipl.-Ing.
(86) Internationale Anmeldenummer: EP0005216
(87) Internationale Veröffentlichungsnummer: WO00074878

(56) Entgegenhaltungen:
- WO-A-98/24009
- DE-A- 2 415 224
- DE-A- 4 117 073
- DE-A- 4 404 148
- US-A- 3 478 808

## Beschreibung

Die Erfindung betrifft ein Verfahren nach dem Oberbegriff des Anspruchs 1 sowie ein System nach dem Oberbegriff des Anspruchs 7. Besonders beim Betreiben von Hochgeschwindigkeitsanlagen für Brammen und hier besonders im Verbund mit Walzwerksanlagen ist es von Bedeutung, die Stranggießanlage bei einer hohen und kontrollierten Geschwindigkeit sicher betreiben zu können.

Diese Notwendigkeit der Gießsicherheit besonders bei hohen Gießgeschwindigkeiten bis zu 10 m/min macht es erforderlich, die Kontrolle von zahlreichen Prozeßdaten, die komplex untereinander verzahnt sind, mit Hilfe einer Automatisierung vorzunehmen.

Diese Automatisierung muß in ihrer äußeren Bedienungssprache auf eine einfache Funktionssprache, die vom Bedienpersonal gut überschaubar ist, zurückgeführt werden.

Weiterhin sollte der Grad der Automatisierung, der in seiner Bedienungssprache nur noch die Wahl der Gießgeschwindigkeit und die Kontrolle der Schmalseitenwärmeströme auf der Operator (NO)- bzw. Drive (ND)-Seite kennt, die Möglichkeit der Fahrweise eines Autopiloten zulassen, wenn bestimmte Vorbedingungen wie
- eine kontrollierte Stahltemperatur im Verteiler,
- ein guter oxidischer Reinheitsgrad des Stahles,
- ein ruhiger Gießspiegel sowie
- ein konstanter und gleicher Wärmestrom der Breitseiten
gegeben sind.

Als Stand der Technik ist das Messen der Wärmeströme aller vier Cu-Platten einer Brammenkokille (DE 4117073) bekannt, jedoch ist in dieser Patentschrift kein Stand der Technik in Abhängigkeit von der Gießgeschwindigkeit offenbart. So nimmt z. B. eine Geschwindigkeitserhöhung einen geringem Einfluß auf die Kokillenbelastung, ausgedrückt als MW/m² und einen starken Einfluß auf die Strangschalenbelastung ausgedrückt als MWh/m².

Figur 1 stellt diesen Zusammenhang dar und läßt erkennen, daß bei hohen Gießgeschwindigkeiten, bei Einsatz von Gießpulver und einer bestimmten Gießgeschwindigkeit von z. B. > 4,5 m/min die Kokillenbelastung nahezu konstant bleibt und die Strangschalenbelastung stark abnimmt. Der Grund hierfür ist ein bei hohen Gießgeschwindigkeiten konstanter Schlackenschmierfilm und damit konstanter Wärmedurchgang, aber eine proportional zur Gießgeschwindigkeitssteigerung geringer werdende Verweilzeit der Strangschale in der Kokille. Das Bild macht deutlich, daß mit steigender Gießgeschwindigkeit die Kokillenbelastung nicht mehr ansteigt und die Strangschalenbelastung geringer wird, womit die Gefahr einer Rißbildung abnimmt aber auch die Strangschale z. B. am Ende der Kokille dünner und heißer wird.

In Figur 2 werden die Zusammenhänge dargestellt zwischen
- Gießschlackenfilm,
- Strangschalentemperatur, z. B. am Kokillenaustritt, Strangschalendicke und Schrumpf,
- Kokillen- und Strangschalenbelastung bzw. Schrumpf,
- max. Kokillenhauttemperatur im Gießspiegel und damit der Kokillenstandzeit in Relation zur Rekristallisationstemperatur, die zur Erweichung des kaltgewalzten Kupfers führt.

Aus der US-A-3 478 808 ist ein Verfahren zur Regelung von Parametern in einer Stanggußanlage zum Gießen von Stahl bekannt. Es werden Soll-Werte von Parametern, die aus vorherigen Gußvorgängen entnommen wurden, gespeichert, IstWerte von Parametern aufgenommen, ein Abgleich zwischen Ist- und Soll-Werten durchgeführt und eine Regelung der Einflußgrößen vorgenommen. Als Parameter werden u.a. die Strömungsgeschwindigkeit, die Wärmeabzugsrate innerhalb der Kokille und die Abzugsgeschwindigkeit angegeben.

Ausgehend hiervon liegt der Erfindung die Aufgabe zugrunde, ein Verfahren und ein System zur Durchführung des Verfahrens zum kontrollierten Betreiben einer Stranggießanlage zum Gießen von Brammen, insbesondere Dünnbrammen, mit sehr hohen Gießgeschwindigkeiten weiterzuentwickeln.

Diese Aufgabe wird mit einem Verfahren mit den Merkmalen des Anspruchs 1 und einem System mit den Merkmalen des Anspruchs 7 gelöst. Vorteilhafte Weiterentwicklungen sind in den Unteransprüchen offenbart.

Es wird eine Automatisierung des Stranggießprozesses auf der Basis einer 'online'-Datenerfassung ermöglicht, die sowohl neben einer
- Halbautomatik, d. h. der Steuerung von Schmalseitenkonizitäten und Gießgeschwindigkeit, auch eine
- Vollautomatik im Sinne einer Auto-Pilot-Fahrweise
zuläßt unter der Berücksichtigung und in Funktion der Stahltemperatur im Verteiler und unter der Voraussetzung eines kontrollierten
- Reinheitsgrades,
- Gießspiegels und
- Breitseitenwärmestroms.

Die Figuren dienen beispielhaft zur Veranschaulichung der Erfindung und werden nachfolgend beschrieben. Es zeigen:
- Figur 1:: Die Kokillen- und Strangschalenbelastung in Abhängigkeit von der Gießgeschwindigkeit;
- Figur 2:: Die Zusammenhänge zwischen der Gießgeschwindigkeit und
- Schlackenfilmdicken,
- Strangschalentemperatur, Schrumpf sowie Strangschalendicke am Ausgang der Kokille,
- Kokillen- und Strangschalenbelastung sowie Schrumpf,
- Temperaturbelastung der Kupferplatte im Gießspiegel sowie die Standzeit der Cu-Platten relativiert an der Rekristallisationstemperatur der kaltgewalzten Kupferplatte.

Die Figuren 1 und 2 sind bereits als Stand der Technik im Detail beschrieben worden und dienen zum besseren Verständnis der nun folgenden Beschreibung, die für einen normalen Techniker nicht als selbstverständlich anzusehen ist und damit eine Erfindungshöhe aufweist.
- Figur 3:: stellt
a) eine Brammenkokille (1) mit (1.1) und ohne Eingießtrichter und in ihrer Konizität und verstellbaren Schmalseiten (1.2) sowie Tauchausguß (1.4) und Gießpulver,
b) die Kokillenbelastung, ausgedrückt als MW/m² für Breitseiten (WL) und (WF) sowie für die Schmalseiten (ND) und (NO) über die Gießzeit und
c) das Verhältnis der Wärmeströme von Breitseiten zu Schmalseiten, ausgedrückt als NO/WL, NO/WF und ND/WL, NO/WF, die den Verlauf der Wärmeströme einfacher beschreiben und ihre Korrektur über die Konizitätsanstellung während des Gießerns leichter gestalten,
dar.
- Figur 4:: stellt Gießsituationen A, B, C mit Hilfe
a) der Wärmeströme, ausgedrückt als MW/m², bzw.
b) des Verhältnisses der Wärmeströme ND/WF, ND/WL und NO/WF, NO/WL, die eine Korrektur durch Verstellung der Schmalseiten in ihrer Konizität von der Position 0 zu der Position 1 erfahren,
dar.
- Figur 5:: stellt den Temperaturverlauf von Schmelzen im Verteiler über eine Gießzeit von einer Stunde dar.
- Figur 6:: stellt das Gießfenster, gebildet zwischen der Stahltemperatur im Verteiler und der Gießgeschwindigkeit, mit den beispielhaften Temperaturverläufen unterschiedlicher Schmelzen dar.
- Figur 7:: stellt die Datenerfassung und den Regelkreis im Bereich der Stranggießmaschine mit den Eingaben an Grenzwerten für die Steuerung und Regelung der Schmalseitenkonizitäten und der max. Gießgeschwindigkeit in Funktion von der Stahltemperatur im Verteiler dar.

Figur 3 besteht aus den Teilfiguren a), b) und c). Die Figur 3 a) stellt schematisch eine Brammen- oder Vorblockkokille (1), bestehend aus je zwei einzelnen Schmalseiten (1.2), die auf der Bedienseite (1.2.1) (NO) und Antriebsseite (1.2.2) (ND) mit Anstellzylindern (1.2.3) versehen sind, und je zwei Breitseiten (1.3), der Rückseite (1.3.1) (WF) und der Losseite (1.3.2) (WL).

Die Kokille (1) kann weiterhin vorteilhafterweise mit einem Gießtrichter (1.1) versehen sein. Der flüssige Stahl (1.4) wird durch den Tauchausguß (1.5) unter dem Badspiegel (1.7.2) in die Kokille bei Einsatz von Gießpulver (1.6) unter Bildung von Gießschlacke (1.6.1) und einem Gießschlackenfilm zwischen Kokille (1) und Strangschale (1.7.1), der zur Schmierung und zur Wärmestromkontrolle dient, geleitet.

Figur 3 b) und c) zeigen den spezifischen Wärmestromverlauf in MW/m² der Breitseite WF, WL (1.3.2) und der Schmalseiten NO (1.2.1), NO (1.2.2) im normalen. unauffälligen Gießprozeß, wobei die Gießzeit vom Start bis zur Zeit tx, bei der der Stahl sich im Temperaturgleichgewicht mit dem Verteiler befindet. Die Schmalseitenströme haben über die Konizitätsanstellung der Schmalseiten ein Verhältnis zu den Breitseiten von < 1 aufzuzeigen, das über die Gießzeit konstant zu halten ist.

Unterschiedliche über den Strangumfang ausgebildete Schlackenfilme, besonders zwischen Breit- und Schmalseiten, unterschiedliche Gießgeschwindigkeiten unterschiedliche Stahltemperaturen, ungleichförmige Strömungsverhältnisse in der linken und rechten Hälfte der Kokille, ein Auslenken der Bramme aus der Strangmittenachse in Gießrichtung können zu Abweichungen in der spezifischen Wärmeabfuhr führen.

Diese Abweichungen werden in Figur 4 an drei typischen Fällen A, B und C (Figur 4)) anhand der spezifischen Wärmeströme, ausgedrückt als MW/m² in Figur 4 b), und als Wärmestromverhältnis Schmalseite/Breitseiten (N/W) in Figur 4 c) dargestellt.

Im Fall A weicht der Wärmestrom der Schmalseite auf der Antriebsseite (ND) (1.2.2) von dem der Schmalseite auf der Dickenseite (NO) (1.2.1) durch einen zu geringen Wärmestrom ab. Durch eine größere Anstellung der Konizität auf der ND-Schmalseite von Position 0 zu Position 1 wird der Wärmestrom dem der (NO)-Schmalseite angepaßt.

Im Fall B sind die Wärmeströme beider Schmalseiten im Vergleich zu den Breitseiten zu hoch. Durch eine Rücknahme der Konizitätsanstellung beider Schmalseiten von der Position 0 zur Position 1 werden die Wärmeströme in das korrekte Verhältnis zu den Breitseiten gesetzt.

Im Fall C sind die Wärmeströme der Schmalseiten zu gering und können durch eine gleichzeitige Vergrößerung der Schmalseitenkonizitäten von Position 0 auf Position 1 auf ihren relativ zur den Breitseiten richtigen Wert gebracht werden.

Figur 5 gibt den Temperaturverlauf von zahlreichen Schmelzen über die Zeit von ca. 1 Stunde im Verteiler wieder. Es ist zu erkennen, daß beispielsweise bei diesen Pfannen mit einem Schmelzeninhalt von ca. 180 t die Stahltemperatur um ca. 5 °C/Stunde fällt. Dieser Abfall der Stahltemperatur im Verteiler kann relativ gering gehalten werden und hängt im wesentlichen ab von der
- Verweilzeit des Stahles im Verteiler, d. h. von der Gießleistung und der
- Isolation des Verteilers.

Die absolute Temperatur, mit der der Stahl im Verteiler einläuft, ist vom Stranggießbetrieb vorgegeben, wird vom Stahlwerk eingestellt und hängt ab von beispielsweise
- Pfannenlaufzeiten,
- Pfannenalter und
- Pfannenmauerung,
die häufig durch eine unkontrollierte Verfahrweise zu Abweichungen von der Soll-Temperatur führen.

Figur 6 stellt das Gießfenster, gebildet von der Stahltemperatur im Verteiler und der maximal möglichen Gießgeschwindigkeit, dar.

Das Gießfenster (4) wird von einer oberen (3.0) und unteren (3.1) Temperaturgrenze gebildet. Des weiteren sind neben der Stahltemperatur in der Kokille (3.3) der Bereich der Liquidus-Temperatur (3.4) von z. B. Low Carbon-Stahlgüten dargestellt. Die Stahltemperatur in der Kokille steigt an bei konstanter Stahltemperatur im Verteilereinlauf mit
- größerem Verteilervolumen,
- verbesserter Verteilerisolation,
- Einsatz einer elektromagnetischen Bremse in der Kokille.

Das Diagramm in Figur 6 stellt drei Schmelzen mit unterschiedlichen Verteilertemperaturen und damit unterschiedlichen maximal möglichen Gießgeschwindigkeiten, aber beispielsweise gleichem Temperaturverlust von 5 °C/Stunde dar.

Diese drei Fälle im Gießfenster (4) stellen sich im einzelnen wie folgt dar.

Im Fall (4.1) beträgt die Stahltemperatur bei Gießbeginn 1. 570 °C und erlaubt eine maximale Gießgeschwindigkeit (1.8) von 4,0 m/min, und nach 1 Stunde Gießzeit am Ende der Pfannengießzeit erlaubt die Stahltemperatur von 1.565 °C eine maximale Gießgeschwindigkeit von 4,5 m/min.

Im Fall (4.2) beträgt die Stahltemperatur im Verteiler bei Gießbeginn der Schmelze 1.560 °C und bei Gießende 1.555 °C, die eine maximale Gießgeschwindigkeit von 5,0 m/min und bei Gießende 5,85 m/min erlaubt.

Im Fall (4.3) beträgt die Temperatur 1.550 °C und erlaubt eine Gießgeschwindigkeit von 7,2 m/min und bei Gießende mit einer Temperatur von 1.545 °C eine Gießgeschwindigkeit von > 8 m/min. Die Geschwindigkeit von max. 8 m/min kann bei Erreichen einer Temperatur von ca. 1.548 °C angefahren werden.

Figur 7 stellt den Aufbau einer Halbautomatik bzw. einer Vollautomatik/Auto-Pilot zum Gießen einer Hochgeschwindigkeitsanlage dar.

Die Anlage besteht aus der Stahlpfanne (5), einem Verteiler (6) mit einem Stopfen oder Schieberverschluß (6.1) sowie einer diskontinuierlichen oder kontinuierlichen Temperaturmessung im Verteiler, einer Stranggießanlage mit oszillierender Kokille (1) und anstellbaren Schmalseiten (12) sowie Ausziehrollen (6.3), die mit einem Motor (6.3.1) angetrieben werden und den Strang mit kontrollierter Gießgeschwindigkeit (1.8) ausfördem.

Folgende Datenerfassung ist für die vollautomatische Fahrweise/Auto-Pilot notwendig:
- Temperaturmessung des Stahles im Verteiler (6.2) in °C,
- Stopfenbewegung oder Schieberbewegung (6.1.1) in dy/dt,
- Wärmestrommessung der Breitseiten (7) in MW/m²,
- Wärmestrommessung der Schmalseiten (8) in MW/m²,
- Stopfenbewegung,
- Gießspiegelbewegung (9) in dx/dt und
- Ist-Gießgeschwindigkeit (1.8) in m/min.
   Diese Daten werden in einem online-Rechner (10) mit Grenzdaten verglichen. Unter Vorbedingungen wie
- einer Stopfenbewegung von dy/dt von ± 0, d. h. ein 'clean steel', der zu keiner wesentlichen oxidischen Ablagerung im SEN sowie zu keiner Stopfen- und SEN-Erosion führt,
- einem konstanten Wärmestrom, in den Breitseiten bei konstanter Gießgeschwindigkeit mit einer Toleranz von max. 0, 1 MW/m² über die Gießzeit und zueinander,
- einer Gießspiegelbewegung von max. ± 5 mm über eine Gießzeit von 60 sec,
- einem Wärmestromverhältnis der Schmalseiten zu den Breitseiten von > 0,9 und < 0,4
kann die Bedienoberfläche (11) in Form eines 'Joysticks', der die vier Funktionen
- +/- Gießgeschwindigkeit und
- +/- Taper für die einzelnen Schmalseiten
aufweist und eine Halbautomatik darstellt, auf eine Vollautomatik oder den Status eines Auto-Piloten betriebssicher und damit durchbrucharm (< 0,5 %) umgestellt werden.

Die Vollautomatik korrigiert mit dem Gießen die Konizitätsanstellungen jeder einzelnen Schmalseite auf Basis der Wärmestromverhältnisse zwischen Schmalseiten und Breitseiten außerhalb eines Schmalseiten-/Breitseiten-Verhältnisses von beispielsweise$\text{0,8 >} \frac{\text{N}}{\text{W}} \text{> 0,5}$ und fährt die maximal mögliche Gießgeschwindigkeit, die aufgrund der Stahltemperatur im Verteiler und der aufgestellten Funktion möglich ist, automatisch ein.

Die Erfindung macht eine reproduzierenden Betrieb der Stranggießanlage bei maximal möglicher Produktivität unter Vermeidung von Durchbrüchen und kontrollierter Strangqualität möglich.

### Bezugszeichenliste

- (1): Brammenkokille mit Oszillation
- (1.1): Trichter
- (1.2): Kokillenschmalseiten
- (1.2.1): Schmalseite auf der Operator-Seite (NO)
- (1.2.2): Schmalseite auf der Antriebsseite (ND)
- (1.2.3): Anstelizylinder
- (1.3): Breitseiten
- (1.3.1): Breitseite fixiert oder Rückseite, WF
- (1.3.2): Breitseite Losseite oder Rückseite, WL
- (1.4): flüssiger Stahl
- (1.5): Tauchausguß, SEN
- (1.6): Gießpulver
- (1.6.1.1): Gießschlackenfilm zwischen Kokille und Strangschale
- (1.7): Strang
- (1.7.1): Strangschale
- (1.7.2): Gießspiegel
- (1.8): Gießgeschwindigkeit, V_{c}
- (1.8.1): Gießzeitpunkt tₓ, nach der die Stahltemperatur sich im Gleichgewicht mit dem Verteiler befindet
- (3): obere Temperaturgrenze
- (3.1): untere Temperaturgrenze
- (3.3): Stahltemperatur in der Kokille
- (3.4): Bereich der Liquidus-Temperatur von 'low carbon'-Stahlgüten
- (3.5): Ursachen eines Anstiegs der Stahltemperatur in der Kokille bei kontrollierter Temperatur des Stahles im Verteilereinlauf
- (4): Gießfenster mit drei Schmelzen unterschiedlicher Temperaturen im Verteiler und gleichem Temperaturverlust von 5 "C/Stunde im Gießfenster Stahltemperatur/Gießgeschwindigkeit
- (4.1): Fall 1 mit einer Schmelze, die zu einer Stahltemperatur im Verteiler von 1.570 °C bei Gießbeginn und 1.565 °C bei Gießende führt und eine Gießgeschwindigkeit von 4,0 und max. *4,5* m/min zuläßt
- (4.2): Fall 2 mit einer Schmelze, die zu einer Stahltemperatur im Verteiler von 1.560 °C bei Gießbeginn und 1.560 °C bei Gießende führt und eine Gießgeschwindigkeit von 5,0 und max. 5,85 m/min zuläßt
- (4.3): Fall 3 mit einer Schmelze, die zu einer Stahltemperatur im Verteiler von 1.500 °C bei Gießbeginn und 1.545 "C bei Gießende führt und eine Gießgeschwindigkeit von 7,0 und > 8,0 m/min zuläßt
- (5): Stahlpfanne
- (6): Verteiler
- (6.1): Stopfen- oder Schieberverschluß
- (6.1.1): Stopfen- oder Schieberbewegung
- (6.2): diskontinuierliche oder kontinuierliche Temperaturmessung des Stahles im Verteiler
- (6.3): angetriebene Ausziehrollen
- (6.3.1): Antriebsmotor
- (7): Wärmestrommessung in MW/m2 der Breitseiten
- (7.1): Breitseiten der Rückseite, fixierte Seite WF
- (7.2): Breitseiten der Losseite, WL
- (8): Wärmestrommessung in MW/m2 der Schmalseiten
- (8.1): Wärmestrommessung der Operator-Seite (NO)
- (8.2): Wärmestrommessung der Antriebsseite (ND)
- (8.3): Wärmestromverhältnis Schmalseite/Breitseiten
- (8.3.1): Wärmestromverhältnis Operator-Schmalseite/Breitseiten $\frac{\text{(NO, NO)}}{\text{(WL WF)}}$
- (8.3.2): Wärmestromverhältnis Antriebsschmalseite/Breitseiten $\frac{\text{(ND, NO)}}{\text{(WL WF)}}$
- (9): Gießspiegelbewegung in dx/dt
- (1 0): Online-Rechner
- (1 0. 1): Grenzwerte
- (11): Bedienoberfläche 'Joystick'
- (11.1): Vollautomatik/Auto-Pilot-Status
- (11.2): Alarm für Übernahme in Halbautomatik

## Patentansprüche

1. Verfahren zum Betreiben einer Hochgeschwindigkeits-Stranggußanlage zum Gießen eines metallischen Stranges (1.7), insbesondere einer Bramme, mit Gießgeschwindigkeiten von maximal 10m/min mit einer oszillierenden Kokille (1), die jeweils gegenüberliegende Kokillenschmalseiten (1.2.1, 1.2.2) und -breitseiten (1.3.1, 1.3.2), insbesondere aus Kupferplatten, umfaßt, wobei Schmelze mittels eines Tauchausgusses (1.5) oder einer Düse aus einem Verteiler (6) in die Kokille (1) einströmt und der Verteiler (6) einen beweglichen Stopfen (6.1) oder einen Schieberverschluß zur Regulierung der einströmenden Schmelzmenge aufweist, wobei das Verfahren mit oder ohne Gießpulver (1.6) betrieben wird,
und wobei zur Bestimmung des Ist-Gießzustandes die folgenden Parameter während des Gießvorgangs (online) gemessen werden:
- Gießspiegelhöhe (9) der Schmelze in der Kokille (1) in mm/min,
- Temperatur (6.2) der Schmelze im Verteiler (6) über die Gießzeit,
- Ist-Gießgeschwindigkeit in m/min über die Gießzeit,
**dadurch gekennzeichnet,**
**daß** des weiteren gemessen werden:
- Stopfen- oder Schieberverschlußbewegung (6.1.1) als Maß für den oxidischen Reinheitsgrad über die Gießzeit,
- Wärmestrom über die Kokillenbreitseiten (WF; WL),
- Wärmestrom über die Kokillenschmalseiten (NO; ND) in MW/m² über die Gießzeit,
und **daß** Änderungen des Ist-Gießzustandes anhand der Stopfen- oder Schieberverschlußbewegung, der Gießspiegelbewegung sowie der Änderung der Wärmeströme über die Kokillenbreitseiten über ein vorgegebenes Zeitintervall ermittelt werden, und
**daß**, falls sich die Änderungen innerhalb eines vorgegebenen Soll-Intervalls bewegen, auf eine automatische Betriebsweise zum Gießen umgestellt wird, die einschließt,
Vergleich der Wärmestrom-Verhältnisse von jeder einzelnen Schmalseite bzw. Breitseite für einen Abgleich der Schmalseitenkonizität, insbesondere der Schmalseiten-Kupferplattenkonizität, zueinander sowie für eine Korrektur in Relation zu den Wärmeströmen über die Breitseiten,
Einstellen einer maximal möglichen Gießgeschwindigkeit als Funktion von Schmelztemperatur im Verteiler und dem jeweiligen zu vergießenden Werkstoff
oder daß, falls sich die Änderungen mindestens eines Teils oder aller der Parameter zur Bestimmung des Gießzustandes außerhalb eines vorgegebenen Soll-Intervalls befinden, eine halbautomatische Steuerung der Winkelanstellung der Kokillenschmalseiten sowie der Gießgeschwindigkeit beibehalten wird.

2. Verfahren nach Anspruch 1,
**dadurch gekennzeichnet,**
**daß** nach erfolgter Umstellung auf eine automatische Betriebsweise bei Überschreiten von vorgegebenen Grenzwerten von Änderungen der Gießparameter ein Alarm (11.2) ausgelöst wird und sich die Betriebsweise in eine Halbautomatik zurückschalten läßt.

3. Verfahren nach Anspruch 1 und 2,
**dadurch gekennzeichnet,**
**daß** die Abhängigkeit der Schmelztemperatur im Verteiler und der maximal möglichen Gießgeschwindigkeit für jede Stahlgruppe wie beispielsweise "low carbon", "medium carbon" und "high carbon" festgelegt wird.

4. Verfahren nach einem der Ansprüche 1 bis 3,
**dadurch gekennzeichnet,**
**daß** die Wärmeströme pro Flächeneinheit der Festseite als auch Losseite der Kokillenbreitseiten (W) gemessen werden und
**daß** die Wärmeströme pro Flächeneinheit der Bedienungs (NO)- und Antriebsseite (ND) der Kokillenschmalseiten gemessen werden,
**daß** die Änderungen der jeweiligen gemessenen Werte über ein vorgegebenes Gießzeitintervall ermittelt werden, und
falls sich die Änderungen mindestens eines Teils der aufgenommenen Werte innerhalb eines vorgegebenen Grenzintervalls befinden, Umstellen auf eine automatische Betriebsweise, wobei das Grenzintervall definiert ist durch:
die Veränderung der Stopfenbewegung ist maximal ±2 mm/Zeiteinheit,
die Veränderung der Gießspiegelhöhe ist maximal ±5 mm/Zeiteinheit,
die Veränderung der Wärmeströme der Kokillenbreitseiten ist maximal ± 0,10 MW/m² absolut und relativ zueinander und
das Wärmestromverhältnis der Schmalseiten zu den Breitseiten wie folgt$\text{0,9 >NO/W, ND/W > 0,4,}$
nach erfolgter Umstellung auf den Automatik-Betrieb Regelung der Winkelanstellung der Schmalseiten mittels Ansteuerung von Anstellzylindern, so daß sich das Verhältnis der Wärmeströme der Schmalseiten über die Breitseiten im folgenden Grenzintervall bewegt$\text{0,8>NO/W, ND/W>0,6;}$
Messen der Ist-Schmelztemperatur im Verteiler,
Regelung der maximal zulässigen Gießgeschwindigkeit als Funktion der Schmelzetemperatur und Legierungszusammensetzung.

5. Verfahren nach Anspruch 4,
**dadurch gekennzeichnet,**
**daß** die Korrektur der Winkelanstellung der Schmalseiten automatisch in Schritten von jeweils 0,1 mm/Verstellaktion stattfindet.

6. Verfahren nach einem der Ansprüche 1 bis 5,
**dadurch gekennzeichnet,**
**daß** neben der Legierungszusammensetzung auch das Gießpulver als Parameter in die Regelung der maximal zulässigen Gießgeschwindigkeit eingeht.

7. Hochgeschwindigkeits-Stranggußanlage zum Gießen eines metallischen Stranges (1.7) zur Durchführung des Verfahrens nach einem der Ansprüche 1 bis 6, insbesondere zum Gießen einer Bramme, mit Gießgeschwindigkeiten von maximal 10m/min mit einer oszillierenden Kokille (1), die jeweils gegenüberliegende Kokillenschmalseiten (1.2.1, 1.2.2) und -breitseiten (1.3.1, 1.3.2), insbesondere aus Kupferplatten, umfaßt, die mit Hilfe von Anstellzylindern (1.2.3) in ihrer Konizität während des Gießens kontrollierbar sind, wobei Schmelze mittels eines Tauchausgusses (1.5) oder einer Düse aus einem Verteiler (6) in die Kokille (1) einströmt und der Verteiler (1) einen beweglichen Stopfen (6.1) oder einen Schieberverschluß zur Regulierung der einströmenden Schmelzmenge aufweist, unter ggf. Einsatz von Gießpulver (1.6),
mit Mitteln zur Messung der Gießspiegelbewegung (9),
mit einer kontinuierlichen oder diskontinuierlichen Meßvorrichtung zur Messung der Schmelzetemperatur im Verteiler (6.2),
mit Mitteln zur Messung der Ist-Gießgeschwindigkeit (1.8) des Stranges, insbesondere der Bramme,
sowie einer rechnerischen Einheit (10) zur Bestimmung der Änderungen des Gießvorgangs über ein vorgegebenes Gießzeitintervall sowie zum Vergleich der Änderungen mit vorgegebenen Grenzwerten (10.1),
**dadurch gekennzeichnet,**
**daß** dieses des weiteren umfaßt:
Mittel zur Messung der Stopfen- oder der Schieberverschlußbewegung (6.1.1),
Mittel zur Messung der Breitseitenwärmeströme (7) von Festseite und Losseite,
Mittel zur Messung der Schmalseitenwärmeströme (8) von der Bedienseite und der Antriebsseite,
Mittel (1.2.3) zur Änderung der Winkelstellung der konisch zueinander angeordneten beiden Kokillenschmalseiten sowie
Mittel zur Änderung der Gießgeschwindigkeit,
wobei die Mittel zur Änderung der Winkelstellung der Schmalseiten sowie die Mittel zur Änderung der Gießgeschwindigkeit sowohl in Abhängigkeit von dem Ergebnis der rechnerischen Einheit (10) selbständig ansteuerbar sind oder halbautomatisch ansteuerbar sind.

8. Stranggußanlage nach Anspruch 7,
**gekennzeichnet durch**
Alarmmittel (11.2), die aktiviert werden bei Überschreiten der vorgegeben Grenzwerte **durch** die errechneten Änderungen der Meßwerte und Mittel zum Zurückschalten der Automatik in eine Halbautomatik.

9. Stranggußanlage nach Anspruch 7 oder 8,
**dadurch gekennzeichnet,**
**daß** ein Joystick (11) als Bedienmittel vorgesehen ist zur halbautomatischen Steuerung der Gießgeschwindigkeit und/oder der Winkelstellung mindestens einer der beiden Kokillenschmalseiten (12, 13).

## Claims

1. Method of operating a high-speed continuous casting plant for casting a metallic strip (1.7), particularly a slab, at casting speeds of at most 10 m/min with an oscillating chill mould (1), which comprises in each instance opposite chill mould narrow sides (1.2.1, 1.2.2) and chill mould wide sides (1.3.1, 1.3.2), particularly of copper plates, wherein melt flows by means of an immersion spout (1.5) or a nozzle from a distributor (6) into the chill mould (1) and the distributor (6) has a movable stopper (6.1) or a slide closure for regulation of the inflowing melt quantity, wherein the method is operated with or without casting powder (1.6), and wherein for determination of the actual casting state the following parameters are measured during the casting process (on-line):
- height of the casting level (9) of the melt in the chill mould (1) in mm/min,
- temperature (6.2) of the melt in the distributor (6) over casting time,
- actual casting speed in m/min over casting time,
**characterised in that** there are additionally measured:
- stopper or slide closure movement (6.1.1) as a measure for the oxidic degree of purity over casting time,
- heat flow by way of the chill mould wide sides (WF; WL),
- heat flow by way of the chill mould narrow sides (NO; ND) in MW/m² over casting time,
and that changes in the actual casting state are determined on the basis of the stopper or slide closure movement, the movement in casting level and the change in heat flows by way of the chill mould wide sides over a predetermined time interval, and that in the case of movement of the changes within a predetermined target interval there is changeover to an automatic mode of operation for casting, which includes comparison of the heat flow ratios of each individual narrow side or wide side for a compensation for narrow-side conicity, particularly narrow-side copper plate conicity, relative to one another and for a correction in relation to the heat flows by way of the wide sides, and setting of a maximum possible casting speed as a function of melt temperature in the distributor and the respective material to be cast, or that if the changes in at least a part or all of the parameters for determination of the casting state are disposed outside a predetermined target interval, there is maintenance of a semi-automatic control of the angular adjustment of the chill mould narrow sides as well as the casting speed.

2. Method according to claim 1, **characterised in that**, after changeover to an automatic mode of operation has taken place, in the case of exceeding predetermined limit values of changes in the casting parameters an alarm (11.2) is triggered and the mode of operation is switched back to semi-automatic.

3. Method according to claim 1 and 2, **characterised in that** the dependence of the melt temperature in the distributor and the maximum possible casting speed for each steel group, such as, for example, "low carbon", "medium carbon" arid "high carbon", are established.

4. Method according to one of claims 1 to 3, **characterised in that** the heat flows per unit of area of the fixed side and also non-fixed side of the chill mould wide sides (W) are measured and that the heat flows per unit of area of the operating side (NO) and drive side (ND) of the chill mould narrow sides are measured, that the changes in the respectively measured values are averaged over a predetermined casting time interval and if changes in at least a part of the detected values are present within a predetermined limit interval there is changeover to an automatic mode of operation, wherein the limit interval is defined by:
the change in the stopper movement is at most ± 2 mm/unit of time,
the change in the height of the casting level is at most ± 5 mm/unit of time,
the change in the heat flows of the chill mould wide sides is at most ± 0.10 MW/m² absolutely and relative to one another,
the heat flow ratio of the narrow sides to the wide sides is as follows$\text{0.9 > NO/W, ND/W > 0.4,}$
and after changeover to automatic operation has taken place:
regulation of the angular adjustment of the narrow side by means of control of adjusting cylinders so that the ratio of the heat flows of the narrow sides over the wide sides moves in the following limit interval$\text{0.8 > NO/W, ND/W > 0.6,}$
measuring the actual melt temperature in the distributor,
regulation of the maximum permissible casting speed as a function of the melt temperature and alloy composition.

5. Method according to claim 4, **characterised in that** the correction of the angular adjustment of the narrow sides takes place automatically in steps each of 0.1 mm of adjusting action.

6. Method according to one of claims 1 to 5, **characterised in that**, apart from the alloy composition, the casting powder is included as a parameter in the regulation of the maximum permissible casting speed.

7. High-speed continuous casting plant for the casting of a metallic strip (1.7), for performance of the method according to one of claims 1 to 6, particularly for casting a slab, at casting speeds of at most 10 m/min with an oscillating chill mould (1), which comprises mutually opposite chill mould narrow sides (1.2.1, 1.2.2) and chill mould wide sides (1.3.1, 1.3.2), particularly of copper plates, which during the casting are controllable in their conicity with the help of adjusting cylinders (1.2.3), wherein the melt flows into the chill mould (1) by means of an immersion spout (1.5) or a nozzle from a distributor (6) and the distributor (1) has a movable stopper (6.1) or a slide closure for regulating the inflowing melt quantity, optionally with use of casting powder (1.6), with means for measuring the movement in casting level (9), with a continuous or discontinuous measuring device for measuring the melt temperature in the distributor (6.2), with means for measuring the actual casting speed (1.8) of the strip, particularly the slab, and a computer unit (10) for determining the changes in the casting process over a predetermined casting time interval and for comparison of the changes with predetermined limit values (10.1), **characterised in that** this further comprises:
means for measuring the stopper or slide closure movement (6.1.1),
means for measuring the wide side heat flows (7) from fixed side and non-fixed side,
means for measuring the narrow side heat flows (8) from the operating side and the drive side,
means (1.2.3) for changing the angular setting of the two chill mould narrow sides arranged conically relative to one another and
means for changing the casting speed,
wherein the means for changing the angular setting of the narrow side and the means for changing the casting speed are not only controllable independently in dependence on the result of the computer unit (10), but are also controllable semi-automatically.

8. Continuous casting plant according to claim 7, **characterised by** alarm means (11.2), which are activated on exceeding of the predetermined limit values by the calculated changes in the measured values, and means for switching back from automatic system to semi-automatic.

9. Continuous casting plant according to claim 7 or 8, **characterised in that** a joystick (11) is provided as operating means for semi-automatic control of the casting speed and/or the angular setting of at least one of the two chill mould narrow sides (12, 13).

## Revendications

1. Procédé pour faire fonctionner une installation de coulée continue à grande vitesse pour couler un brin métallique (1.7), en particulier une brame, avec des vitesses de coulée de 10m/min au maximum avec une coquille (1) oscillante qui comprend des petits côtés de coquille (1.2.1, 1.2.2) et des grands côtés de coquille (1.3.1, 1.3.2), respectivement opposés les uns aux autres, en particulier en plaques de cuivre, de la matière en fusion s'écoulant au moyen d'un déversoir de coulée immergé (1.5) ou d'une tuyère depuis un distributeur (6) jusque dans la coquille (1) et le distributeur (6) présentant un bouchon (6.1) mobile ou une busette à tiroir pour réguler la quantité de matière en fusion en écoulement, le procédé fonctionnant avec ou sans poudre de coulée (1.6),
et les paramètres suivants étant mesurés pendant l'opération de coulée (en ligne) pour déterminer l'état de coulée effectif :
- niveau de coulée (9) de la matière en fusion dans la coquille (1) en mm/min,
- température (6.2) de la matière en fusion dans le distributeur (6) sur la période de coulée,
- vitesse de coulée effective en m/min sur le temps de coulée,
**caractérisé en ce qu'**on mesure en outre :
- le mouvement du bouchon ou de la busette à tiroir (6.1.1) en qualité de mesure pour le degré de pureté oxydique sur la période de coulée,
- le flux de chaleur sur les grands côtés de la coquille (WF ; WL)
- le flux de chaleur sur les petits côtés de la coquille (NO ; ND) en MW/m² sur le temps de coulée,
et **en ce que** des modifications de l'état de coulée effectif à l'aide du mouvement du bouchon ou de la busette à tiroir, du mouvement du niveau de coulée ainsi que de la modification des flux de chaleur sur les grands côtés de la coquille sont déterminées sur un intervalle de temps prédéterminé, et
**en ce que**, dans le cas où les modifications varient dans un intervalle de consigne prédéterminé, on permute vers un mode fonctionnement automatique pour la coulée, qui inclut :
la comparaison des rapports de flux de chaleur de chaque petit côté et
de chaque grand côté individuel pour effectuer un équilibrage de la conicité des petits côtés, en particulier de la conicité des plaques de cuivre des petits côtés les uns par rapport aux autres, ainsi que pour effectuer une correction en relation avec les flux de chaleur sur les grands côtés,
le réglage d'une vitesse de coulée maximale possible en fonction de la température de la matière en fusion dans le distributeur et dans le matériau respectif à couler,
ou **en ce que**, dans le cas où les modifications d'au moins une partie ou de tous les paramètres pour la détermination de l'état de coulée se trouvent en dehors d'un intervalle de consigne prédéterminé, on maintient une commande semi-automatique de l'angle de conicité des petits côtés ainsi que de la vitesse de coulée.

2. Procédé selon la revendication 1, **caractérisé en ce qu'**après avoir effectué une inversion vers un mode de fonctionnement automatique lors du dépassement de valeurs limites prédéterminées des modifications des paramètres de coulée, une alarme (11.2) est déclenchée et le mode de fonctionnement peut être retourné en en mode semi-automatique.

3. Procédé selon la revendication 1 et la revendication 2, **caractérisé en ce qu'**on spécifie la dépendance de la température de fonte dans le distributeur et la vitesse de coulée maximale possible pour chaque groupe d'acier comme par exemple les groupes à taux de carbone faible, à taux de carbone moyen et à taux de carbone élevé.

4. Procédé selon l'une des revendications 1 à 3, **caractérisé en ce qu'**on mesure les flux de chaleur par unité de surface du côté fixe tout comme du côté mobile des grands côtés de la coquille (W) et
**en ce qu'**on mesure les flux de chaleur par unité de surface du côté commande (NO) et du côté entraînement (ND) des petits côtés de la coquille,
**en ce qu'**on détermine les modifications des valeurs respectives mesurées sur un intervalle de temps de coulée prédéterminé, et
au cas où l'on trouve des modifications d'au moins une partie des valeurs enregistrées dans un intervalle limite prédéterminé, on inverse vers un mode de fonctionnement automatique, l'intervalle limite étant défini par :
la modification du mouvement de bouchon est au maximum ± 2mm/unité de temps,
la modification du niveau de coulée est au maximum ± 5mm/unité de temps,
la modification des flux de chaleur des grands côtés de la coquille est au maximum ± 0,10 MW/m² en valeur absolue et les unes par rapport aux autres, et
le rapport de flux de chaleur des petits côtés par rapport aux grands côtés est le suivant$\text{0,9 >NO/W, ND/W>0,4,}$
après avoir effectué l'inversion vers le mode de fonctionnement automatique,
le réglage de l'angle de conicité des petits côtés au moyen du pilotage de cylindres de réglage de sorte que le rapport des flux de chaleur des petits côtés sur les grands côtés évolue dans l'intervalle limite suivant$\text{0,8 >NO/W, ND/W >0,6 ;}$
la mesure de la température de fonte effective dans le distributeur,
la régulation de la vitesse de coulée maximale admissible en fonction de la température de fonte et de la composition de l'alliage.

5. Procédé selon la revendication 4, **caractérisé en ce que** la correction de l'angle de conicité des petits côtés a lieu automatiquement dans des étapes d'une action d'ajustage respective de 0,1 mm.

6. Procédé selon l'une des revendications 1 à 5, **caractérisé en ce qu'**en plus de la composition de l'alliage, la poudre de coulée est, en tant que paramètre, prise en considération dans la régulation de la vitesse de coulée maximale admissible.

7. Installation de coulée en continu à haute vitesse d'un brin métallique (1.7) pour exécuter le procédé selon l'une des revendications 1 à 6, en particulier pour couler une brame, avec des vitesses de coulée de 10m/min au maximum avec une coquille (1) oscillante qui comprend des petits côtés de coquille (1.2.1, 1.2.2) et des grands côtés de coquille (1.3.1, 1.3.2), respectivement opposés les uns aux autres, en particulier en plaques de cuivre, dont la conicité peut être contrôlée pendant la coulée à l'aide de cylindres de réglage, la matière en fusion s'écoulant au moyen d'un déversoir de coulée immergé (1.5) ou d'une tuyère hors d'un distributeur (6) jusque dans la coquille (1), et le distributeur (6) présentant un bouchon (6.1) mobile ou une busette à tiroir pour régler la quantité de fonte s'écoulant, en utilisant le cas échéant de la poudre de coulée (1.6),
comportant des moyens de mesure du mouvement du niveau de coulée (9),
comportant un dispositif de mesure continu ou discontinu pour mesurer la température de fonte dans le distributeur (6.2),
comportant des moyens de mesure de la vitesse de coulée effective (1.8) du brin, en particulier de la brame,
ainsi qu'une unité de calcul (10) pour déterminer les modifications de l'opération de coulée sur un intervalle de temps de coulée prédéterminé ainsi que pour comparer les modifications avec des valeurs limites (10.1) prédéterminées,
**caractérisée en ce que** cette installation comporte en outre :
des moyens de mesure du mouvement du bouchon ou de la busette à tiroir (6.1.1),
des moyens de mesure des flux de chaleur des grands côtés (7) du côté fixe et du côté mobile,
des moyens de mesure des flux de chaleur des petits côtés (8) du côté commande et du côté entraînement,
des moyens (1.2.3) pour modifier la position angulaire des deux petits côtés de la coquille agencés de manière conique l'un par rapport à l'autre, ainsi que
des moyens pour modifier la vitesse de coulée,
les moyens de modification de la position angulaire des petits côtés ainsi que les moyens de modification de la vitesse de coulée sont pilotables automatiquement en fonction du résultat de l'unité de calcul (10) ou sont pilotables de manière semi-automatique.

8. Installation de coulée en continu selon la revendication 7,
**caractérisée par**
des moyens d'alarme (11.2) qui sont activés lors du dépassement des valeurs limites prédéterminées par les modifications calculées des valeurs de mesure et par
des moyens de recommutation du fonctionnement automatique en un fonctionnement semi-automatique.

9. Installation de coulée en continu selon l'une ou l'autre des revendications 7 et 8, **caractérisée en ce qu'**il est prévu une manette (joystick) (11) comme moyen de commande pour la commande semi-automatique de la vitesse de coulée et/ou de la position angulaire d'au moins un des deux petits côtés de la coquille (12, 13).
